# EUROPÄISCHE PATENTSCHRIFT

(11) **EP 3 741 284 B1**
(45) Veröffentlichungstag und Bekanntmachung des Hinweises auf die Patenterteilung: **26.04.2023**
(21) Anmeldenummer: 20173603.0
(22) Anmeldetag: 08.05.2020
(51) Int. Cl.: A47L 15/00, A47L 15/42, A47L 15/23

(54) **GESCHIRRSPÜLMASCHINE MIT EINER BILDERFASSUNGSEINRICHTUNG UND VERFAHREN ZUM BETREIBEN EINER DERARTIGEN GESCHIRRSPÜLMASCHINE**
DISHWASHER WITH AN IMAGE ACQUISITION DEVICE AND METHOD FOR OPERATING SUCH A DISHWASHER
LAVE-VAISSELLE DOTÉ D'UN DISPOSITIF DE CAPTURE D'IMAGE ET PROCÉDÉ DE FONCTIONNEMENT UN TEL LAVE-VAISSELLE

(30) Priorität: 21.05.2019 DE 102019113414
(43) Veröffentlichungstag der Anmeldung: 25.11.2020
(73) Patentinhaber: Miele & Cie. KG, 33332 Gütersloh (DE)
(72) Erfinder: Riedenklau, Eckard, 33647 Bielefeld (DE); Kornberger, Martin, 33739 Bielefeld (DE); Kara, Seyfettin, 32139 Spenge (DE); Ernst, Holger, 33613 Bielefeld (DE); Adam, Alexander, 33332 Gütersloh (DE)

(56) Entgegenhaltungen:
- EP-A1- 3 427 630
- DE-A1-102005 046 803
- DE-A1-102014 215 660
- DE-A1-102015 102 694

## Beschreibung

Die Erfindung betrifft ein Verfahren zum Betreiben einer Geschirrspülmaschine, insbesondere einer Haushalts-Geschirrspülmaschine, wobei die Geschirrspülmaschine der Reinigung von Spülgut in einem Spülraum dient und eine Bilderfassungseinrichtung zur Aufnahme von Bildern des Spülraums aufweist. Die Erfindung betrifft weiterhin eine derartige Geschirrspülmaschine.

Es ist bekannt, Geschirrspülmaschinen mit Bilderfassungseinrichtungen auszustatten, beispielsweise einer Kamera, die Bilder aus dem Spülraum liefert.

Gemäß der Druckschrift DE 100 48 081 A1 wird ein vor oder während eines laufenden Reinigungsprogramms erstelltes Kamerabild ausgewertet, um einen Verschmutzungsgrad des Spülguts festzustellen. Abhängig von dem Verschmutzungsgrad kann rechnergesteuert ein auf den Verschmutzungsgrad optimiertes Spülprogramm eingestellt werden, bzw. ein eingestelltes Spülprogramm im Hinblick auf den Verschmutzungsgrad optimiert werden. Neben der Bestimmung des Verschmutzungsgrads ist auch eine Erkennung des Beladungszustands anhand der aufgenommenen Bilder möglich und wird bei der Einstellung bzw. Optimierung des Spülprogramms berücksichtigt.

Aus der Druckschrift EP 1 793 723 B1 ist ebenfalls bekannt, einen Beladungszustand der Geschirrspülmaschine anhand einer Bilderfassungseinrichtung zu ermitteln. Der Auswertung liegt ein dreidimensionales Bild zugrunde, das mit Hilfe eines Bilderfassungssystems erstellt ist, das Laufzeiten des Lichts berücksichtigt.

Die EP 3 427 630 A1 offenbart eine Geschirrspülmaschine mit einer Bilderfassungseinrichtung, mittels der überwacht wird, ob sich bestimmte Teile der Geschirrspülmaschine, wie etwa der Sprüharm, oder aber Spülgut bewegt. Dies erfolgt jeweils durch Vergleich eines während des Spülvorgangs aufgenommenen Bildes mit einem vor dem Spülvorgang aufgenommenen Bild.

Aus der Druckschrift DE 10 2015 102 694 A1 ist ein Verfahren bekannt, bei dem aus einer Auswertung von Videoaufnahmen der Kamera aus dem Spülraum eine Drehzahl eines oder mehrerer auf dem Kamerabild sichtbarer Sprüharme ermittelt wird.

Abgesehen von diesem Anwendungsfall ist der Sprüharm in der Regel jedoch im Kamerabild aus dem Spülraum einer Geschirrspülmaschine störend. Es hat sich gezeigt, dass Kameraaufnahmen besonders verschwommen wirken, wenn der Sprüharm in Betrieb ist und im Augenblick der Bildaufnahme nah an der Linse der Kamera steht.

Es ist eine Aufgabe der vorliegenden Erfindung, mittels einer im Spülraum angeordneten Kamera eine möglichst gute Abbildung des Spülraums für eine weitere Auswertung zu erzielen.

Diese Aufgabe wird gelöst durch ein Verfahren zum Betreiben einer Geschirrspülmaschine und durch eine zur Durchführung des Verfahrens eingerichtete Geschirrspülmaschine mit den Merkmalen des jeweiligen unabhängigen Anspruchs. Vorteilhafte Ausgestaltungen und Weiterbildungen sind Gegenstand der abhängigen Ansprüche.

Ein erfindungsgemäßes Verfahren der eingangs genannten Art umfasst die folgenden Schritte: Es wird ein Signals eines Sensors ausgewertet, der mit einem Sprüharm der Geschirrspülmaschine gekoppelt ist, wobei das Signal eine Drehung des Sprüharms widerspiegelt. Dann wird ein Bild des Spülraums durch die Bilderfassungseinrichtung abhängig von dem ausgewerteten Signal aufgezeichnet.

Das Signal des Sensors wird also genutzt, um die Bilderfassungseinrichtung, z.B. eine Kamera, zu einem optimalen Zeitpunkt anzuweisen, eine Bildaufnahme vom Spülraum zu erstellen.

Erfindungsgemäß ist vorgesehen, das Bild bei einem bestimmten Drehwinkel des Sprüharms aufzunehmen. Kameraaufnahmen erfolgen durch diese Synchronisation nur, wenn sich der Sprüharm in bestimmten Drehpositionen befindet, in denen er das Kamerabild möglichst wenig beeinträchtigt. Details aus dem Spülraum werden auf diese Weise besser sichtbar und eine Auswertung, z.B. zur Bestimmung einer Beladung der Geschirrspülmaschine oder eines Verschmutzungsgrads des Spülguts, kann zuverlässiger automatisiert durchgeführt werden.

In einer weiteren Ausgestaltung des Verfahrens ist vorgesehen, das Bild aufzunehmen, wenn das Signal anzeigt, dass sich der Sprüharm nicht dreht, wenn also über den Sensor eine Blockierung des Sprüharms detektiert wird. Eine derartige Blockierung führt zu einem unzureichenden Spülergebnis, da die Spülflotte nicht optimal im Spülraum verteilt wird. Das aufgenommene Bild visualisiert die Ursache der Blockierung. Die anmeldungsgemäße Kombination von Bilderfassungseinrichtung und Sensor kann vorteilhaft eingesetzt werden, um eine derartige Blockierung einem Nutzer der Geschirrspülmaschine so aufzuzeigen, dass er sie schnell und problemlos beheben kann.

Es kann dabei vorgesehen sein, eine Datennachricht von der Steuereinrichtung der Geschirrspülmaschine an ein Mobilgerät zu senden, wenn das Signal anzeigt, dass sich der Sprüharm nicht dreht. Mit der Datennachricht kann das aufgenommene Bild oder zumindest ein Ausschnitt daraus an das Mobilgerät übertragen werden, um es dem Nutzer präsentieren zu können und so Details der Blockierung aufzuzeigen.

Weiter kann vorgesehen sein, eine Steueranweisung von dem Mobilgerät an die Steuereinrichtung zu übertragen, wobei die Steueranweisung ein Fortführen oder ein Stoppen eines Spülprogramms betrifft. So kann der Nutzer entscheiden, wie er weiter verfahren möchte.

Eine erfindungsgemäße Geschirrspülmaschine zeichnet sich dadurch aus, dass sie neben der Bilderfassungseinrichtung, die z.B. als Kamera ausgebildet sein kann, zusätzlich einen Sensor aufweist, mit dem eine Drehung eines Sprüharms erfasst werden kann, wobei der Sensor zur Auswertung mit der Steuereinrichtung verbunden ist und wobei die Steuereinrichtung dazu eingerichtet ist, die Bilderfasssungseinrichtung abhängig von einem Signal des Sensors anzusteuern. Es ergeben sich die im Zusammenhang mit dem Verfahren angegebenen Vorteile.

Die Erfindung wird nachfolgend anhand von Ausführungsbeispielen mithilfe von Figuren näher erläutert. Die Figuren zeigen:
- Figuren 1a, b: jeweils eine schematische Schnittdarstellung einer Geschirrspülmaschine bei unterschiedlichen Stellungen eines Sprüharms:
- Figur 2: ein Zeitverlauf verschiedener Parameter und Signale während der Durchführung eines anmeldungsgemäßen Verfahrens;
- Figur 3: eine weitere schematische Darstellung einer Geschirrspülmaschine;
- Figur 4: eine Wiedergabe eines Bildes aus einem Spülraum einer Geschirrspülmaschine; und
- Figur 5: eine Darstellung eines Mobilgeräts während der Durchführung eines anmeldungsgemäßen Verfahrens.

Die Figuren 1a und b zeigen jeweils schematisch eine Geschirrspülmaschine in einem vertikal ausgeführten Schnittbild.

Die Geschirrspülmaschine, bei der es sich um ein Haushaltsgerät ebenso wie eine Maschine für den professionellen Gebrauch handeln kann, weist einen Korpus 1 mit einer Tür 2 auf, die einen Spülraum 3 umgeben. Innerhalb des Spülraums 3 sind in der Regel mehrere, hier beispielhaft zwei Spülgutkörbe 4 übereinander angeordnet. Darüber hinaus ist ein in der Figur 1 nicht näher bezeichneter Besteckträger vorhanden. In den Spülgutkörben 4 kann verschiedenes Spülgut einsortiert werden. In alternativen Ausgestaltungen der Geschirrspülmaschine kann anstelle oder zusätzlich zum Besteckträger ein Besteckkorb in einem der Spülgutkörbe 4 vorhanden sein.

Den Spülgutkörben 4 ist jeweils ein Sprüharm zugeordnet, der im Spülbetrieb rotiert und Spülflüssigkeit auf das Spülgut sprüht. In den Figuren ist jeweils nur ein dem oberen Spülgutkorb 4 zugeordneter Sprüharm 5 eingezeichnet. Die beiden Figuren 1a und b zeigen den Sprüharm 5 in zwei unterschiedlichen, in einem Winkel von 90° zueinander stehenden Drehstellungen.

In einem unteren Bereich (Sockelbereich) der Geschirrspülmaschine sammelt sich die Spülflüssigkeit in einem Spülsumpf, auch Spülflottentopf genannt, in dem sie aufgeheizt werden kann und zu den Sprüharmen 5 gepumpt werden kann. Der Spülsumpf und Komponenten zum Umwälzen der Spülflüssigkeit sind in der schematischen Zeichnung der Figur 1 nicht wiedergegeben.

Eine Steuereinrichtung 6 zur Steuerung der Geschirrspülmaschine ist in der Tür 2 der Geschirrspülmaschine angeordnet. Die Steuereinrichtung 6 ist als eine Ablaufsteuerung basierend auf einem Mikrokontroller bzw. -prozessor ausgebildet. In der Tür 2 ist weiter eine Dosiereinheit 7 angeordnet, mit der benötigte Reinigungsmittel während eines Spülvorgangs automatisch in den Spülraum 3 eindosiert werden können.

Beim dargestellten Ausführungsbeispiel ist in die Dosiereinheit 7 eine Kamera 8 als Bilderfassungseinrichtung integriert, die in den Spülraum 3 gerichtet ist, um ein Bild von dem Spülraum 3 aufzunehmen. Weiter ist im Spülraum 3 eine Lichtquelle 9 angeordnet, die bedarfsweise zugeschaltet werden kann, wenn von der Kamera 8 ein Bild des Spülraums 3 aufgenommen wird. Alternativ oder zusätzlich kann auch im Bereich der Kamera 8 selbst eine Lichtquelle angeordnet sein, die beispielsweise ringförmig um ein Objektiv der Kamera 8 ausgebildet ist. Die Kamera 8 ist eine zweidimensional aufzeichnende Kamera. Alternativ kann auch eine dreidimensional aufzeichnende Kamera eingesetzt werden, beispielsweise eine TOF (time of flight)-Kamera, die Lichtlaufzeiten berücksichtigt. Auch eine stereoskopisch aufzeichnende Anordnung von zwei Kameras gilt im Rahmen der Anmeldung als eine Bilderfassungseinrichtung.

Im gezeigten Ausführungsbeispiel ist lediglich eine Kamera 8 vorhanden, die im Wesentlichen das in dem unteren Spülgutkorb 4 einsortierte Spülgut erfasst. Es kann eine weitere Kamera vorhanden sein, die z.B. oberhalb der dargestellten Kamera 8 angeordnet ist und auf das in den oberen Spülgutkorb 4 einsortierte Spülgut gerichtet ist. Im dargestellten Ausführungsbeispiel ist die Aufnahmerichtung (optische Achse) der Kamera 8 horizontal ausgerichtet. Es sind andere Ausrichtungen der Kamera 8 denkbar. Für eine dem oberen Spülgutkorb 4 zugeordnete Kamera kann es beispielsweise sinnvoll sein, die Kamera so auszurichten, dass sie schräg von unten auf den oberen Spülgutkorb 4 blickt, da häufig Tassen oder Gefäße in den oberen Spülgutkorb 4 einsortiert werden, deren verschmutzte Fläche nach unten weist.

Der Sprüharm 5 ist mit einem Sensor 10 zur Erfassung der Position des Sprüharms 5 gekoppelt. Der Sensor 10 kann z.B. ein relativ zum Korpus 1 festliegender Magnetsensor sein, wobei am Sprüharm 5 einer oder mehrere Magnete angeordnet sind. Als Magnetsensor kann beispielsweise ein Hall-Sensor eingesetzt werden.

Figur 2 zeigt in einem Zeitverlauf verschiedene Parameter und Signale während der Durchführung eines anmeldungsgemäßen Verfahrens. Auf einer horizontalen Achse ist eine fortlaufende Zeit t dargestellt. Auf einer vertikalen Achse sind die Zeitverläufe verschiedener Parameter dargestellt.

Konkret ist in einer strichpunktierten Kurve eine projizierte Position 20 eines Sprüharms, beispielsweise des Sprüharms 5 gemäß den Figuren 1a und 1b, wiedergegeben. Projiziert bedeutet in dem Fall auf eine Raumrichtung projiziert, sodass eine gleichmäßige Drehbewegung zu der dargestellten sinusförmig verlaufenden Kurve der projizierten Position 20 wird.

Als punktierte Linie ist ein Sensorsignal 21 des Sensors 10 wiedergegeben. Das Sensorsignal 21 zeigt einen annähernd rechteckförmigen Verlauf, wobei ein Maximum jeweils im Kurvenmaxi- bzw. -minimum der projizierten Position 20 vorliegt. Der Sensor 10 gibt annähernd rechteckförmige Impulse aus, wenn sich eines der beiden Enden des Sprüharms 5 an einer bestimmten Drehposition befindet.

Das anmeldungsgemäße Verfahren sieht nun vor, Kameraaufnahmen der Kamera 8 synchron zum Verlauf des Sensorsignals 21 vorzunehmen. Je nach Stellung des Sensors 10 gegenüber der Kamera 8 kann dabei eine Kameraaufnahme zu bestimmten vorgegebenen Phasen des Sensorsignals 21 erfolgen. Im vorliegenden Fall wird die Kameraaufnahme so angesteuert, dass ein Bild jeweils zwischen zwei Maxima der Kurve des Sensorsignals 21 aufgenommen wird. Zu dem Zweck wird zunächst kurz vor der Kameraaufnahme die Lichtquelle 9 eingeschaltet, was durch ein entsprechendes Lichtsteuersignal 22 in der Figur 2 dargestellt ist. Die Lichtquelle 9 ist dabei im Maximum des Lichtsteuersignals 22 eingeschaltet. Etwa mittig in dem Zeitbereich, in dem die Lichtquelle 9 eingeschaltet ist, weist ein Kamerasteuersignal 23 die Kamera 8 an, eine Bildaufnahme vorzunehmen. Nach erfolgter Bildaufnahme kann die Lichtquelle 9 wieder abgeschaltet werden, bis eine nächste Kameraaufnahme erfolgt. In alternativen Ausgestaltungen des Verfahrens kann vorgesehen sein, die Lichtquelle 9 permanent während des Verfahrens eingeschaltet zu lassen.

Kameraaufnahmen erfolgen durch diese Synchronisation nur, wenn sich der Sprüharm 5 in bestimmten Drehpositionen befindet, in denen er das Kamerabild möglichst wenig beeinträchtigt. Details aus dem Spülraum 3 werden auf diese Weise besser sichtbar und eine Auswertung, z.B. zur Bestimmung einer Beladung der Geschirrspülmaschine oder eines Verschmutzungsgrads des Spülguts, kann zuverlässiger automatisiert durchgeführt werden.

Figur 3 zeigt in vergleichbarer Weise wie die Figuren 1a und 1b eine Schnittdarstellung einer weiteren Geschirrspülmaschine zur Durchführung eines weiteren anmeldungsgemäßen Verfahrens. Wiederum sind hier nicht im Detail dargestellte Spülgutkörbe 4 in einem Spülraum 3, der von einem Korpus 1 und einer Tür 2 umgeben ist, angeordnet. Den Spülgutkörben 4 ist jeweils ein drehbarer Sprüharm 5 zugeordnet, wobei der einfacheren Darstellung halber nur zum oberen der beiden Spülgutkörbe 4 ein Sprüharm 5 dargestellt ist. Der Sprüharm 5 ist wiederum mit einem Sensor 10 zur Erfassung der Position des Sprüharms 5 gekoppelt. Der Sensor 10 kann wie beim Beispiel der Figuren 1a, b ein relativ zum Korpus 1 festliegender Magnetsensor sein, wobei um Sprüharm 5 einer oder mehrere Magnete angeordnet sind. Als Magnetsensor kann beispielsweise ein Hall-Sensor eingesetzt werden.

Weiterhin ist in der Tür 2 eine Kamera 8 angeordnet, um Bilder vom Spülraum 3 aufzuzeichnen. Es ist ebenfalls wie beim Beispiel der Figuren 1a, b eine Lichtquelle 9 vorhanden, um den Spülraum 3 unter anderem während der Aufnahmen der Kamera 8 auszuleuchten.

Wie in der Figur 3 dargestellt ist, ist eine Drehbewegung des Sprüharms 5 durch Spülgut 11, hier beispielhaft eine Suppenkelle, blockiert.

Eine derartige Blockierung führt zu einem unzureichenden Spülergebnis, da die Spülflotte nicht optimal im Spülraum 3 verteilt wird. Die anmeldungsgemäße Kombination von Kamera 8 und Sensor 10 kann vorteilhaft eingesetzt werden, um eine derartige Blockierung einem Nutzer der Geschirrspülmaschine so aufzuzeigen, dass er sie schnell und problemlos beheben kann.

Zu diesem Zweck ist vorgesehen, eine Blockierung zunächst zu detektieren, was durch eine Auswertung des Signals des Sensors 10 erfolgen kann. Sodann wird abhängig von der Detektion ein Bild vom Spülraum 3 durch die Kamera 8 aufgezeichnet, wobei die Lichtquelle 9 aktiviert wird.

Ein Beispiel eines Kamerabilds 31 ist in der Figur 4 wiedergegeben. Eine Blockierung des Sprüharms 5 durch das Spülgut 11 ist in dieser Darstellung gut lokalisierbar. Um den interessierenden Bereich hervorzuheben, kann automatisch ein Rahmen 32 eingeblendet werden. Um den Nutzer der Geschirrspülmaschine auf die vorliegende Blockierung hinzuweisen und ihm die Problemstelle zu visualisieren, kann vorgesehen sein, das Kamerabild 31 über die Steuereinrichtung 6 der Geschirrspülmaschine an ein Mobilgerät 30 zu versenden, das mit der Steuereinrichtung 6 gekoppelt ist. Diese Kopplung kann über gemeinsam genutztes Netzwerk und einen drahtlosen Zugang zu diesem Netzwerk, beispielsweise einen WLAN-Zugang, erfolgen. Auch eine unmittelbare Kopplung zwischen der Steuereinrichtung 6 und dem Mobilgerät 30, beispielsweise über eine Bluetooth-Verbindung, ist denkbar.

Figur 5 zeigt beispielhaft ein Mobiltelefon als Mobilgerät 30 mit einem Programm ("App"), das der Benachrichtigung des Nutzers dient. In dem Programm wird das Kamerabild 31 wiedergegeben, ggf. mit dem Rahmen 32, um den Nutzer über den Zustand innerhalb des Spülraums 3 zu informieren. In darüber hinaus eingeblendeten Informationen 33 können textliche oder symbolhafte Nachrichten wiedergegeben werden, beispielsweise über die Blockierung des Sprüharms 5 informiert werden.

Weiter kann vorgesehen sein, dass nach erfolgter Aufhebung der Blockierung des Sprüharms 5 ein weiteres Kamerabild 31 an das Mobilgerät 30 übertragen wird, um den Nutzer den weiteren nunmehr fehlerfreien Fortschritt des Spülprogramms anzuzeigen.

Neben den genannten Informationen 33 auf dem Mobilgerät 30 können auch Bedienelemente eingeblendet werden, über die der weitere Fortgang des Spülprogramms gesteuert werden kann. Beispielsweise kann vorgesehen sein, das Spülprogramm unverzüglich abzubrechen oder, beispielsweise mangels Zugriffsmöglichkeit, das Spülprogramm trotz der Blockierung weiter fortzusetzen. Außerdem können Hilfefunktionen aufgerufen werden, die über eine mögliche Ursache und Wege zur Behebung der SprüharmBlockierung informieren. Weiter kann vorgesehen sein, das Bild über bekannte (soziale-) Netzwerke zu teilen, um es beispielsweise einem Familienangehörigen zu schicken, der sich in der Nähe der Geschirrspülmaschine befindet und angewiesen werden könnte, die Blockierung aufzuheben.

### Bezugszeichen

- 1: Korpus
- 2: Tür
- 3: Spülraum
- 4: Spülgutkorb
- 5: Sprüharm
- 6: Steuereinrichtung
- 7: Dosiereinheit
- 8: Kamera
- 9: Lichtquelle
- 10: Sensor
- 11: Spülgut
- 20: projizierte Position des Sprüharms
- 21: Drehsignal
- 22: Lichtsteuersignal
- 23: Kamerasteuersignal
- 30: Mobilgerät
- 31: Kamerabild
- 32: Rahmen
- 33: Information

## Patentansprüche

1. Verfahren zum Betreiben einer Geschirrspülmaschine zur Reinigung von Spülgut (11) in einem Spülraum (3), wobei die Geschirrspülmaschine eine Bilderfassungseinrichtung zur Aufnahme von Bildern des Spülraums (3) aufweist, mit den folgenden Schritten:
- Auswerten eines Signals (21) eines Sensors (10), der mit einem Sprüharm (5) der Geschirrspülmaschine gekoppelt ist, wobei das Signal (21) eine Drehung des Sprüharms (5) widerspiegelt;
- Aufnehmen eines Bildes des Spülraums (3) durch die Bilderfassungseinrichtung,
**dadurch gekennzeichnet,**
**dass** der Zeitpunkt der Aufnahme des Bildes abhängig von dem ausgewerteten Signal (21) gewählt wird, so dass das Bild bei einem bestimmten Drehwinkel des Sprüharms (5) aufgenommen wird.

2. Verfahren nach Anspruch 1, bei dem ein Bild aufgenommen wird, wenn das Signal (21) anzeigt, dass sich der Sprüharm (5) nicht dreht.

3. Verfahren nach einem der Ansprüche 1 oder 2, bei dem zur Bildaufnahme eine Lichtquelle (9) im Spülraum (3) aktiviert wird.

4. Verfahren nach Anspruch 2 oder 3, bei dem eine Datennachricht von der Steuereinrichtung (6) der Geschirrspülmaschine an ein Mobilgerät (30) gesendet wird, wenn das Signal (21) anzeigt, dass sich der Sprüharm (5) nicht dreht.

5. Verfahren nach Anspruch 4, bei dem mit der Datennachricht das aufgenommene Bild an das Mobilgerät oder zumindest ein Ausschnitt daraus übertragen wird.

6. Verfahren nach Anspruch 4 oder 5, bei dem eine Steueranweisung von dem Mobilgerät an die Steuereinrichtung übertragen wird, wobei die Steueranweisung ein Fortführen oder ein Stoppen eines Spülprogramms betrifft.

7. Geschirrspülmaschine zur Reinigung von Spülgut (10) in einem Spülraum (3), wobei die Geschirrspülmaschine eine Bilderfassungseinrichtung zur Aufnahme von Bildern des Spülraums (3) aufweist und eine Steuereinrichtung (6) zur Ansteuerung der Bilderfasssungseinrichtung,
**dadurch gekennzeichnet, dass** die Geschirrspülmaschine zusätzlich einen Sensor (10) aufweist, mit dem eine Drehung eines Sprüharms (5) erfasst werden kann, wobei der Sensor (10) zur Auswertung mit der Steuereinrichtung (6) verbunden ist und wobei die Steuereinrichtung (6) dazu eingerichtet ist, die Bilderfasssungseinrichtung abhängig von einem Signal des Sensors (10) anzusteuern, und den Zeitpunkt der Aufnahme des Bildes abhängig von dem ausgewerteten Signal (21) so zu wählen, dass das Bild bei einem bestimmten Drehwinkel des Sprüharms (5) aufgenommen wird.

## Claims

1. Method for operating a dishwasher for cleaning washware (11) in a washing chamber (3), the dishwasher having an image acquisition device for capturing images of the washing chamber (3), comprising the following steps:
- evaluating a signal (21) of a sensor (10) coupled to a spray arm (5) of the dishwasher, the signal (21) reflecting a rotation of the spray arm (5);
- recording an image of the washing chamber (3) using the image acquisition device,
**characterised in that**
the time at which the image is captured is selected depending on the evaluated signal (21) such that the image is captured when the spray arm (5) is at a certain rotational angle.

2. Method according to claim 1, wherein an image is captured when the signal (21) indicates that the spray arm (5) is not rotating.

3. Method according to either claim 1 or claim 2, wherein a light source (9) in the washing chamber (3) is activated for image capturing.

4. Method according to either claim 2 or claim 3, wherein a data message is sent from the control device (6) of the dishwasher to a mobile device (30) when the signal (21) indicates that the spray arm (5) is not rotating.

5. Method according to claim 4, wherein the captured image or at least a portion thereof is transmitted to the mobile device with the data message.

6. Method according to either claim 4 or claim 5, wherein a control instruction is transmitted from the mobile device to the control device, wherein the control instruction relates to a continuation or a stopping of a wash program.

7. Dishwasher for cleaning washware (10) in a washing chamber (3), the dishwasher having an image acquisition device for receiving images of the washing chamber (3) and a control device (6) for actuating the image acquisition device,
**characterised in that** the dishwasher additionally has a sensor (10) by means of which a rotation of a spray arm (5) can be detected, the sensor (10) being connected to the control device (6) for evaluation, and the control device (6) being designed to control the image acquisition device depending on a signal from the sensor (10), and to select the time at which the image is captured depending on the evaluated signal (21) such that the image is captured when the spray arm (5) is at a certain rotational angle.

## Revendications

1. Procédé permettant de faire fonctionner un lave-vaisselle pour le nettoyage d'articles à laver (11) dans un espace de lavage (3), dans lequel le lave-vaisselle présente un dispositif d'acquisition d'image pour l'enregistrement d'images de l'espace de lavage (3), comportant les étapes suivantes :
- évaluation d'un signal (21) d'un capteur (10), qui est couplé à un bras d'aspersion (5) du lave-vaisselle, dans lequel le signal (21) reflète une rotation du bras d'aspersion (5) ;
- enregistrement d'une image de l'espace de lavage (3) par le dispositif d'acquisition d'image,
**caractérisé en ce**
**que** l'instant de l'enregistrement de l'image est sélectionné en fonction du signal (21) évalué, de sorte que l'image est enregistrée lors d'un angle de rotation déterminé du bras d'aspersion (5).

2. Procédé selon la revendication 1, dans lequel une image est enregistrée lorsque le signal (21) indique que le bras d'aspersion (5) ne tourne pas.

3. Procédé selon l'une des revendications 1 ou 2, dans lequel, pour l'enregistrement d'image, une source de lumière (9) est activée dans l'espace de lavage (3).

4. Procédé selon la revendication 2 ou 3, dans lequel un message de données est envoyé depuis le dispositif de commande (6) du lave-vaisselle à un appareil mobile (30) lorsque le signal (21) indique que le bras d'aspersion (5) ne tourne pas.

5. Procédé selon la revendication 4, dans lequel l'image enregistrée ou au moins une section de celle-ci est transmise à l'appareil mobile avec le message de données.

6. Procédé selon la revendication 4 ou 5, dans lequel une instruction de commande est transmise depuis l'appareil mobile au dispositif de commande, dans lequel l'instruction de commande concerne une poursuite ou un arrêt d'un programme de lavage.

7. Lave-vaisselle pour le nettoyage d'articles à laver (10) dans un espace de lavage (3), dans lequel le lave-vaisselle présente un dispositif d'acquisition d'image pour l'enregistrement d'images de l'espace de lavage (3) et un dispositif de commande (6) pour la commande du dispositif d'acquisition d'image,
**caractérisé en ce que** le lave-vaisselle présente en outre un capteur (10), avec lequel une rotation d'un bras d'aspersion (5) peut être détectée, dans lequel le capteur (10) est connecté au dispositif de commande (6) pour l'évaluation et dans lequel le dispositif de commande (6) est configuré pour commander le dispositif d'acquisition d'image en fonction d'un signal du capteur (10) et pour sélectionner l'instant de l'enregistrement de l'image en fonction du signal (21) évalué, de sorte que l'image est enregistrée lors d'un angle de rotation déterminé du bras d'aspersion (5).
